# EUROPÄISCHE PATENTANMELDUNG

(11) **EP 0 204 134 A2**
(43) Veröffentlichungstag der Anmeldung: **10.12.1986**
(21) Anmeldenummer: 86105809.7
(22) Anmeldetag: 26.04.1986
(51) Int. Cl.: D06F 58/06

(54) **Wäschetrockner mit kippbarer Trommel**

(30) Priorität: 07.06.1985 DE 3520566
(71) Anmelder: Senkingwerk GmbH, D-31137 Hildesheim (DE)
(72) Erfinder: Steinort, Hans, D-3200 Hildesheim (DE); Hartmann, Egon, D-3209 Schellerten (DE)

(57) **Zusammenfassung**

Um bewegliche oder trennbare Versorgungsleitungen zu vermeiden wird die in einer mit dem Gehäuse (1) verbundenen Außentrommel (15) waagerecht angeordnete Innentrommel (7) zum Zweck der Entleerung zur Entleerungsöffnung (10) hin gekippt, während das Gehäuse (1) mit Ventilator (2) und Heizregister (4) auch während der Trommelentleerung umbewegt bleibt.

## Beschreibung

Die Erfindung betrifft einen Wäschetrockner mit einer kippbaren Trommel.

In Wäschereibetrieben werden Trommeltrockner zum Trocknen der gewaschenen Wäscheposten eingesetzt, bei denen warme Luft durch die um eine waagrechte Achse rotierende Trommel geleitet wird. Die Belüftung der Trommel geschieht dabei vermittels Ventilatoren, welche Luft aus dem Trommelgehäuse absaugen und gleichzeitig über ein Heizregister Frisch- oder auch Umluft ansaugen. An der einen Stirnseite der Trommel befindet sich im Gehäuse des Wäschetrockners die Beschickungsöffnung und an der gegenüberliegenden Stirnseite die Entleerungsöffnung. Um den Wäschetrockner bequem und automatisch entleeren zu können, ist es üblich den gesamten Trockner an der der Entleerungsöffnung gegenüberliegenden Seite während des Entleerungsvorganges anzuheben. Durch die so erreichte Schräglage: der Trommel wird die Wäsche aus der sich drehenden Trommel durch die geöffnete Entleerungsöffnung in einen bereitstehenden Behälter gefördert.

Während des Kippvorganges muß eine relativ große Masse bewegt werden, weil das gasamte Gehäuse mit Ventilator, Heizregister und ähnlichem angehoben werden muß. Dies bedingt einen teuren Kippantrieb und hohen Energieverbrauch. Außerdem müssen die Anschlüsse für Strom, Dampf, Kondensat oder Wärmeträgerflüssigkeit beweglich ausgebildet sein, wodurch Störquellen entstehen. Auch muß während des Kippvorganges der Ventilatorabgangsstutzen von der bauseitigen Abluftleitung getrennt und der Ventilatormotor abgeschaltet werden.

Der Erfindung liegt die Aufgabe zugrunde, die Entleerung der Trommel des Wäschetrockners durch einfachere und sichere Mittel zu erreichen und den Festanschluß der Anschlußleitung ohne Schläuche einschließlich Abluftleitung ohne Kupplungsflansche zu ermöglichen. Außerdem sollen Be- und Entladeeinrichtungen am feststehenden Gehäuse montierbar sein.

Zur Lösung dieser Aufgabe, werden die im Patentanspruch angegebenen Maßnahmen vorgeschlagen.

Es liegt auf der Hand, daß die Lagerung der Trommel auf einer Kippvorrichtung innerhalb des feststehenden Gehäuses mit einem billigeren Kippantrieb möglich ist und außerdem die beweglichen Anschlußleitungen wegen des feststehenden Versorgungsteils entfallen.

In der Zeichnung ist ein Ausführungsbeispiel der Erfindung dargestellt. Es zeigen:
Fig. 1 einen Schnitt durch den Wäschetrockner mit waagrecht liegender Innentrommel (Betriebszustand).
Fig. 2 einen Schnitt mit gekippter Innentrommel (Entleerungsvorgang).

Auf dem Gehäuse 1 des Wäschetrockners ist der Ventilator 2 und das Heizregister 4 zur Erwärmung der Trocknungsluft montiert. Das Heizregister 4 wird über die Vor- und Rücklaufleitung 5 bzw. 6 mit einem Wärmeträgermedium versorgt. Die Abluftleitung 3 ist fest mit dem Ventilator 2 verbunden.

Innerhalb des Gehäuses 1 ist die waagrecht angeordnete, über ihren Umfang gelochte Innentrommel 7 gelagert. Die an beiden Stirnseiten mindestens teilweise offene Innentrommel 7 wird über die Beschickungsöffnung 8 mit Wäsche beladen. An der gegenüberliegenden Stirnseite befindet sich die durch die Klappe 9 verschließbare Entleerungsöffnung 10. Die Innentrommel 7 ruht auf einem Lagergestell 11, welches um den Schwenkpunkt 12, welcher unterhalb der Einfüllöffnung 8 liegt, aus einer waagrechten Lage (Fig. 1) in eine zur Entleerungsöffnung 10 hin geneigten Lage (Fig. 2) abgekippt werden kann. Dies geschieht mittels des Antriebes 13, welcher z.B. aus einer senkrecht ausfahrbaren Schnecke 14 bestehen kann, auf welcher sich das Lagergestell 11 abstützt. Der Antrieb 13 ist so ausgebildet, daß die Schnecke 14 in vorgewählten Zwischenstufen stehen bleiben kann. Ein Antrieb über eine Hebel-Zylinder-Kombination oder anderes ist ebenfalls möglich.

Bei waagrechter Trommelstellung und geschlossener Klappe 9 gemäß Fig. 1 wird durch die sich in der Innentrommel 7 befindliche Wäsche warme Trocknungsluft geleitet, während sich die Innentrommel 7 dreht. Nach Beendigung des Trocknungsvorganges wird die Klappe 9 geöffnet und bei drehender Innentrommel 7, die Schnecke 14 eingefahren, wodurch die Innentrommel an der Entleerungsseite abgesenkt wird und die getrocknete Wäsche aus der geneigten Innentrommel gefördert wird.

Es ist zwar zweckmäßig nur die sich drehende Innentrommel 7 zu kippen, allerdings ist es auch denkbar und konstruktiv einfach durchzuführen, daß man die Innentrommel 7 einschließlich der diese umgebenden Außentrommel 15, oder sonstigen Ummantelung, welche mit dem Gehäuse 1 verbunden ist, in eine geneigte Lage zu bringen.

## Patentansprüche

1. Wäschetrockner mit kippbarer Trommel, gekennzeichnet durch ein feststehendes, ein Heizregister (4) und einen Ventilator (2) tragendes Gehäuse (1), in welchem die Trommel auf einer Kippvorrichtung gelagert ist.

2. Wäschetrockner nach Anspruch 1,
dadurch gekennzeichnet, daß lediglich eine, innerhalb einer mit dem Gehäuse (1) verbundenen Außentrommel (15) rotierende Innentrommel (7), von der Kippvorrichtung bewegbar ist.

3. Wäschetrockner nach Anspruch 1 oder 2,
dadurch gekennzeichnet, daß die Kippvorrichtung aus einem um einen unterhalb der Einfüllöffnung liegenden Schwenkpunkt (12) zur Entleerungsöffnung hin neigbaren Lagergestell (11) besteht.

40 Wäschetrockner nach einem der Ansprüche 1 bis 3, gekennzeichnet durch eine stufenweise einstellbare Kippvorrichtung.
